# EUROPÄISCHE PATENTSCHRIFT

(11) **EP 4 217 111 B1**
(45) Veröffentlichungstag und Bekanntmachung des Hinweises auf die Patenterteilung: **23.07.2025**
(21) Anmeldenummer: 21778026.1
(22) Anmeldetag: 16.09.2021
(51) Int. Cl.: B01L 1/02, B25J 21/00, B65B 3/00, B67C 7/00

(54) **BETA-KOMPONENTE EINES TRANSFERSYSTEMS FÜR EINEN STERILEN ISOLATIONSBEREICH, STERILER ISOLATIONSBEREICH, ASEPTISCHE ABFÜLLANLAGE SOWIE EIN VERFAHREN ZUM BETRIEB EINER DERARTIGEN ABFÜLLANLAGE**
BETA COMPONENT OF A TRANSFER SYSTEM FOR A STERILE ISOLATION AREA, STERILE ISOLATION AREA, ASEPTIC FILLING EQUIPMENT AND METHOD OF OPERATING SUCH FILLING EQUIPMENT
COMPOSANT BÊTA D'UN SYSTÈME DE TRANSFERT POUR UNE ZONE D'ISOLATION STÉRILE, ZONE D'ISOLATION STÉRILE, ÉQUIPEMENT DE REMPLISSAGE ASEPTIQUE ET PROCÉDÉ DE FONCTIONNEMENT DE CET ÉQUIPEMENT DE REMPLISSAGE

(30) Priorität: 23.09.2020 DE 102020124826
(43) Veröffentlichungstag der Anmeldung: 02.08.2023
(73) Patentinhaber: Syntegon Technology GmbH, 71332 Waiblingen (DE)
(72) Erfinder: KRAUSS, Ulrich, 74532 Ilshofen (DE); HOLL, Patrick, 74564 Crailsheim (DE); ILGENFRITZ, Markus, 91555 Feuchtwangen (DE); BERNHARD, Andreas, 91567 Herrieden (DE)
(74) Vertreter: Novagraaf Group
(86) Internationale Anmeldenummer: PCT/EP2021/075431
(87) Internationale Veröffentlichungsnummer: WO 2022/063667

(56) Entgegenhaltungen:
- EP-A1- 2 735 317
- WO-A1-2010/054031
- DE-A1- 19 814 418
- FR-A1- 3 037 186
- US-A- 4 534 389
- US-A1- 2017 137 765
- BAESSLER H J ET AL: "Chapter 6 - Aseptic Transfer Systems Into and Out of Barrier Isolators and RABS", 1 January 2013 (2013-01-01), XP009512843, ISBN: 978-3-642-39291-7, Retrieved from the Internet <URL:https://www.springer.com/gp/book/9783642392917>
- DOUG THROROGOOD: "A history of isolator and containment technology Part 4: Transfer devices", CLEAN AIR AND CONTAINMENT REVIEW, no. 21, 31 January 2015 (2015-01-31), pages 14 - 18, XP055767125

## Beschreibung

Die vorliegende Erfindung betrifft eine Beta-Komponente eines Transfersystems für einen sterilen Isolationsbereich, einen sterilen Isolationsbereich, eine aseptische Abfüllanlage sowie ein Verfahren zum Betrieb einer derartigen Abfüllanlage.

Die Abfüllanlage dient dem Abfüllen eines fließfähigen Mediums, das auch als Produkt bezeichnet wird, in verschließbare Behältnisse. Der Abfüllvorgang erfolgt dabei unter sterilen, keim- und verunreinigungsfreien Bedingungen.

Derartige aseptische Abfüllanlagen sind typischerweise mit einem nach außen geschlossenen Isolationsbereich ausgebildet, der auch als Isolator bezeichnet wird. Der Isolationsbereich oder Isolator bildet also eine geschlossene Umgebung mit einer Atmosphäre, die speziellen Anforderungen an Reinheit und Freiheit von Kontaminationen genügt.

Der Isolationsbereich ist durch eine Trennwand oder Isolatorwand von einem Bedienbereich getrennt. Im Bedienbereich kann sich Bedienpersonal aufhalten, eine sterile Umgebung ist hier nicht verfügbar.

In dem Isolationsbereich ist bei einer Abfüllanlage eine Abfülleinrichtung angeordnet, die ausgebildet ist, um mittels einer Abfüllnadel das Medium bzw. Produkt in verschließbare Behältnisse zu füllen. Die Abfülleinrichtung wird auch als Füllpfad bezeichnet.

Die Trennwand umfasst typischerweise einen Alpha-Port eines Transfersystems, dieser bildet zusammen mit der Beta-Komponente eine Art Schleuse, die zum Einbringen von Gegenständen von dem Bedienbereich in den Isolationsbereich ausgebildet ist, wobei die Sterilität im Isolator/Isolationsbereich gewährleistet bleibt.

Bisher wird die Abfülleinrichtung bzw. der Füllpfad für eine aseptische Abfüllung im Isolationsbereich bzw. Isolator über Handschuheingriffe durch das Bedienpersonal aufgerüstet, d.h. das Bedienpersonal montiert die Füllnadel im Füllnadelhalter der Abfülleinrichtung und verbindet anschließend die mit der Füllnadel verbunden Leitungen über Pumpen mit dem Produktbeutel in dem das abzufüllende Medium bzw. Produkt vorgehalten wird.

Neben einer Abfüllnadel kann auch das Einbringen anderer Gegenstände nötig sein.

Es sind auch vorkonfektionierte und vorsterilisierte Füllpfade bekannt. Aber auch hier muss der Füllpfad vom Bedienpersonal über Handschuheingriffe eingebaut werden. Es sind auch Systeme bekannt bei denen der Füllpfad vor dem Biodekontaminations-zyklus mit Wasserstoffperoxid (H2O2) im Isolator eingebaut wird und bei denen nach der Dekontamination die Füllnadel automatisiert, d.h. bspw. mit Hilfe eines Roboters, aus einem im Isolator befindlichen Köcher entnommen wird. Der Köcher ist über der Füllnadel angebracht und soll ein Eindringen von Wasserstoffperoxid in die Füllnadel und somit in den Füllschlauch verhindern. Nachteil bei dieser aus der Praxis bekannten Lösung ist, dass der Füllpfad durch H2O2 kontaminiert werden kann, da der Füllpfad sich während des Biodekontaminationszyklus bereits im Isolator befindet.

US 4 534 389 A und US 2017/137765 A1 offenbaren jeweils ein Transfersystem mit Merkmalen des Anspruchs 1.

EP 2 735 317 A1 beschreibt eine Beta-Komponente eines Transfersystems gemäß dem Oberbegriff des Anspruchs 1.

Der vorliegenden Erfindung liegt die Aufgabe zugrunde eine vorteilhafte Möglichkeit für das Einbringen von Gegenständen durch ein Transfersystem bereitzustellen. Insbesondere soll die im Isolationsbereich benötigte Abfüllnadel sicher und kontaminationsfrei in diesen einbringbar sein.

Die Aufgabe wird gelöst durch eine Beta-Komponente gemäß Anspruch 1, durch einen sowie sterilen Isolationsbereich nach Anspruch 2 eine Abfüllanlage nach Anspruch 3 und ein Verfahren nach Anspruch 10.

Transfersysteme werden zum kontaminationsfreien Materialtransfer in und aus Isolatoren eingesetzt. Sie gelten als sicherste Methode für den bidirektionalen Transfer in aseptischen oder toxischen Arbeitsbereichen ohne Eindämmung bzw. Verletzung der Sterilität.

Transfersysteme umfassen zwei Hauptkomponenten, einen Alpha-Port und eine Beta-Komponente, die im angedockten Zustand ein Doppeltür-System ergeben.

Der Alpha-Port umfasst einen Alpha-Flansch und eine Alpha-Verschlusseinheit. Der Alpha-Flansch ist in die Trennwand des Isolationsbereichs (in die Isolatorwand) fest integriert. An dem Alpha-Flansch ist die Alpha-Verschlusseinheit (ähnlich einer Tür) schwenkbar angeordnet.

Der Alpha-Flansch ist häufig durch einen Edelstahl-Flansch gebildet. Die Alpha-Verschlusseinheit ist häufig aus Kunststoff gebildet. Der Alpha-Port ist üblicherweise mit einem mechanischen Sicherheitsmechanismus ausgestattet, der die Öffnung der Alpha-Verschlusseinheit bei Abwesenheit einer Beta-Komponente verhindert.

Die zweite Hauptkomponente ist die eben erwähnte Beta-Komponente. Die Beta-Komponente umfasst einen Aufnahmeraum, einen Beta-Flansch, eine Ummantelung, die den Aufnahmeraum begrenzt, und eine Beta-Verschlusseinheit. Die Beta-Verschlusseinheit ist zum Öffnen und Schließen des Aufnahmeraums abnehmbar (deckelartig) an dem Beta-Flansch angebracht. Die Beta-Verschlusseinheit bildet quasi einen Deckel, der vom Aufnahmeraum abnehmbar ist.

Der Beta-Flansch und die Beta-Verschlusseinheit sind zur Kopplung mit dem Alpha-Flansch und der Alpha-Verschlusseinheit des Alpha-Ports des Transfersystems ausgebildet.

Bei der Kopplung werden Beta-Flansch und Alpha-Flansch sowie Beta-Verschlusseinheit und Alpha-Verschlusseinheit miteinander verbunden. Beta-Verschlusseinheit und Alpha-Verschlusseinheit bilden im gekoppelten Zustand eine Verschlusseinheit und sind nur gemeinsam öffenbar bzw. schließbar.

Sobald die Alpha- und Beta-Komponenten miteinander verbunden sind, bilden sie eine geschlossene Einheit. Die Dichtheit wird bspw. durch Lippendichtungen der neu geschaffenen Einheit gewährleistet, welche ohne Unterbrechung der Sterilitätseinschließung geöffnet werden kann. Sind der Alpha- und Beta-Komponente verbunden, bspw. durch Bajonettverschlüsse, so wird die Verriegelung gelöst und die Verschlusseinheit (gekoppelte Beta-Verschlusseinheit und Alpha-Verschlusseinheit) kann im Inneren des Isolators geöffnet werden.

Erfindungsgemäß ist nun vorgesehen, dass die Beta-Komponente eine Halterungseinrichtung, zur Halterung eines Gegenstands, insbesondere einer Abfüllnadel, in einer definierten Position und Ausrichtung, aufweist. Die Halterungseinrichtung ist an einer dem Aufnahmeraum zugewandten Seite der Beta-Verschlusseinheit angeordnet, insbesondere wobei durch die Halterungseinrichtung eine Abfüllnadel gehalten ist.

Dadurch kann ein Gegenstand, der in der Halterungseinrichtung gehalten ist, durch schwenken der Verschlusseinheit (gekoppelte Beta-Verschlusseinheit und Alpha-Verschlusseinheit) in den Isolationsbereich bewegt werden. Bspw. kann die Verschlusseinheit automatisiert von innen, also von Seiten des Isolationsbereichs her, geöffnet werden.

Erfindungsgemäß ist auch ein steriler Isolationsbereich vorgesehen mit einer Trennwand durch die er von einem nichtsterilen Bedienbereich getrennt ist, wobei die Trennwand einen Alpha-Port eines Transfersystems zum Einbringen von Gegenständen von dem Bedienbereich in den Isolationsbereich umfasst. In dem Isolationsbereich ist insbesondere eine Abfülleinrichtung angeordnet, die ausgebildet ist, um mittels einer Abfüllnadel ein Medium in verschließbare Behältnisse zu füllen. An den Alpha-Port ist im Sinne der Erfindung eine Beta-Komponente mit der oben beschriebenen Halterungseinrichtung angekoppelt. Beim Öffnen der Verschlusseinheit, die durch die miteinander gekoppelte Alpha-Verschlusseinheit und Beta-Verschlusseinheit gebildet ist, die Halterungseinrichtung in das Innere des Isolationsbereichs bewegt wird. Zur Entnahme des gehaltenen Gegenstands muss entsprechend nicht in den Aufnahmeraum der Beta-Komponente eingegriffen werden. Beim Öffnen der Verschlusseinheit (durch gekoppelte Alpha-Verschlusseinheit und Beta-Verschlusseinheit gebildet) wird diese in den Isolationsbereich geschwenkt, da die Halterungseinrichtung an der Beta-Verschlusseinheit angeordnet ist, schwenkt diese mit in den Isolationsbereich und der gehaltene Gegenstand ist ohne räumliche Beschränkungen zugänglich und kann dort entnommen werden.

Erfindungsgemäß ist auch eine Abfüllanlage mit einem sterilen Isolationsbereich, wie eben beschrieben, vorgesehen, wobei in dem Isolationsbereich eine Handhabungseinrichtung angeordnet ist, die ausgebildet ist, um die Beta-Verschlusseinheit und die Alpha-Verschlusseinheit im miteinander gekoppelten Zustand zu öffnen (also wie oben beschrieben die durch die gekoppelte Beta-Verschlusseinheit und Alpha-Verschlusseinheit gebildete Verschlusseinheit zu öffnen). Alternativ oder zusätzlich kann die Handhabungseinrichtung auch ausgebildet sein, um den in der Halterungseinrichtung gehaltenen Gegenstand, insbesondere die Abfüllnadel, aus der Halterungseinrichtung zu entnehmen und/oder in dieser zu platzieren.

Die Öffnung der Verschlusseinheit (gekoppelte Beta-Verschlusseinheit und Alpha-Verschlusseinheit) kann automatisiert über einen von der Handhabungseinrichtung getrennten automatisierten Öffnungsmechanismus erfolgen, der vom Bedienbereich betätigbar ist.

Die erfindungsgemäße Abfüllanlage erlaubt es einen Biodekontaminationszyklus im geschlossenen Isolationsbereich durchzuführen. Damit ist im Isolationsbereich eine keim- und verunreinigungsfreie Umgebung geschaffen. Beispielsweise nach dem Biodekontaminationszyklus wird die Beta-Komponente an den Alpha-Port des Transfersystems angedockt. Anschließend wird die Verschlusseinheit (gekoppelte Beta-Verschlusseinheit und Alpha-Verschlusseinheit) bspw. von der Handhabungseinrichtung bspw. von dem Roboterarm geöffnet. Die Verschlusseinheit kann auch von außen automatisiert geöffnet (bspw. über von Hand betätigten Mechanismus oder mit Hilfe eines Motors) werden.

Die Abfüllanlage kann eine Erfassungseinheit umfassen, die zum maschinellen Sehen eingerichtet ist und deren Blickfeld wenigstens das Transfersystem umfasst, so dass eine Position der Abfüllnadel durch die Erfassungseinheit erfasst werden kann. Die Handhabungseinrichtung kann hierdurch vereinfacht die Abfüllnadel automatisiert übernehmen bzw. greifen. Der Bewegungspfad der Handhabungseinrichtung kann flexibel je nach Position der Abfüllnadel angepasst werden.

Es kann vorgesehen sein, dass die Beta-Verschlusseinheit (bzw. die durch gekoppelte Beta-Verschlusseinheit und Alpha-Verschlusseinheit gebildete Gesamtverschlusseinheit) beim Öffnen in eine fixierte Offenstellung überführbar ist, in der ihre Position festgelegt ist. Dies kann beispielsweise über einen Anschlag realisiert sein oder eine Arretierungseinrichtung. Die Beta-Verschlusseinheit und damit die an ihr fixierte Halterungseinrichtung befindet sich im geöffneten Zustand entsprechend in einer vorgegebenen Position. Dies vereinfacht das Entnehmen des in der Handhabungseinrichtung gehaltenen Gegenstands.

Die nachfolgenden Ausführungen beziehen sich sowohl auf die Beta-Komponente, den sterilen Isolationsbereich als auch auf die Abfüllanlage. Die Beta-Komponente kann eine von dem Beta-Flansch abnehmbare Ummantelung des Aufnahmeraums umfassen. Die Ummantelung kann bspw. durch einen flexiblen Kunststoffbeutel gebildet sein oder durch einen formstabilen sterilisierbaren Behälter gebildet sein. Die Ummantelung kann auch als semiformstabile Faltenbalgeinheit ausgebildet sein. Eine derartig ausgebildete Ummantelung kann in Richtung zum Beta-Flansch hin komprimierbar bzw. in ihrer Erstreckung veränderbar ausgebildet sein, jedoch quer hierzu steif.

Die Abfüllnadel ist typischerweise mit einem Schlauch verbunden, der sich aus dem Aufnahmeraum heraus erstreckt. An seinem der Abfüllnadel abgewandten Ende weist dieser Schlauch typischerweise einen Steril-Verbinder zur Verbindung mit einem Vorlagebehälter auf. Der Schlauch (auch als Füllschlauch bezeichnet) kann beim Abrüsten händisch in den Aufnahmeraum zurückgeführt werden, es ist jedoch auch möglich, dass der Beta-Komponente eine Rückholeinrichtung für den Füllschlauch umfasst, die beim Abrüsten, also beim Zurückbewegen der Abfüllnadel in den Aufnahmeraum, den Füllschlauch ebenso zurück in den Aufnahmeraum bewegt. Bspw. kann hierfür ein federndes Element vorgesehen sein, dieses kann bspw. um den Füllschlauch herum angeordnet sein und diesen beim Abrüsten in den Aufnahmeraum zurückziehen. Beim Schließen der Beta-Verschlusseinheit kann so ein quetschen des Füllschlauchs vermieden werden.

Der im Aufnahmeraum befindliche Schlauchabschnitt ist typischerweise länger als die Entfernung des Transfersystems von der im Isolator vorgesehenen Position der Abfüllnadel. Ist die Ummantelung formflexibel ausgebildet, bspw. als Kunststoffbeutel, so kann der Beutel selbst länger als die Entfernung des Transfersystems von der im Isolator vorgesehenen Position der Abfüllnadel sein. Beim Bewegen der Abfüllnadel kann der Beutel (Ummantelung) Richtung Transfersystem bewegt bzw. gestaucht bzw. zusammengefaltet werden.

Beim Abrüsten der Abfüllanlage oder wenn eine Abfüllung unterbrochen wird, kann die Abfüllnadel von der Handhabungseinrichtung zurück in die Halterungseinrichtung gebracht werden. Der Schlauch kann, bspw. durch Ziehen am gestauchten Beutel (Beta-Beutel bzw. Beta-Bag), zurück in den Beutel gebracht werden, sodass die Beta-Verschlusseinheit geschlossen werden kann, ohne dass der Schlauch eingequetscht wird. Dieses Ziehen kann vom Bedienpersonal außerhalb des Isolators durchgeführt werden ohne in den Isolator eingreifen zu müssen.

Vorteile der Erfindung und deren verschiedener Weiterbildungen sind ein Vermeiden von Fehlern durch die Möglichkeit eines automatisierten Rüstens, eine Erhöhung der Produktsicherheit durch die Möglichkeit Handschuheingriffe entfallen zu lassen. Des Weiteren kann sich eine Zeiteinsparung beim Rüsten des Füllpfades ergeben. Durch die Verwendung von single-use Komponenten kann nach Produktionsende der komplette Füllpfad bzw. Abfüllnadel und Schlauch samt single-use Beutel (Beta-Beutel bzw. Beta-Bag) entsorgt werden. Dies ist besonders bei der Abfüllung toxischer Produkte von Vorteil. Der Füllpfad kann nach dem Biodekontaminationszyklus aufgerüstet werden und ist nicht dem H2O2 ausgesetzt. Mit anderen Worten Abfüllnadel und Schlauch befinden sich während dem Dekontaminationszyklus außerhalb des Isolationsbereichs.

Die Aufgabe wird, wie oben erwähnt auch gelöst durch ein Verfahren zum Betrieb einer Abfüllanlage wie sie in dieser Anmeldung beschrieben ist.

Das Verfahren umfasst die Schritte:
Anbringen der Beta-Komponente an dem Alpha-Port in der Trennwand. Bei diesem Anbringen ist die Abfüllnadel im Aufnahmeraum der Beta-Komponente in der Halterungseinrichtung angeordnet.

Durchführen eines Dekontaminationszyklus in dem Isolationsbereich, insbesondere unter Verwendung von H2O2. Dieser Schritt kann vor aber insbesondere nach dem Anbringen der Beta-Komponente erfolgen.

Öffnen der Verschlusseinheit (also der durch gekoppelte Beta-Verschlusseinheit und Alpha-Verschlusseinheit gebildeten Gesamtverschlusseinheit), insbesondere mittels der Handhabungseinrichtung. Ein Öffnen ist jedoch auch durch einen in bspw. den Alpha-Flansch integrierten Öffnungsmechanismus möglich.

Entnehmen der Abfüllnadel aus der Halterungseinrichtung, insbesondere mittels der Handhabungseinrichtung.

Platzieren der Abfüllnadel in einer Nadelhalteeinrichtung der Abfülleinrichtung, insbesondere mittels der Handhabungseinrichtung.

Insbesondere Entnehmen der Abfüllnadel aus der Nadelhalteeinrichtung der Abfülleinrichtung, insbesondere mittels der Handhabungseinrichtung;
Insbesondere Platzieren der Abfüllnadel in dem Aufnahmeraum, insbesondere mittels der wHandhabungseinrichtung, insbesondere in der Halterungseinrichtung.

Die Erfindung wird im Folgenden anhand der Figuren näher beschrieben, wobei gleiche oder funktional gleiche Elemente ggf. lediglich einmal mit Bezugszeichen versehen sind.
- Figur 1: eine aseptische Abfüllanlage;
- Figur 2: die aseptische Abfüllanlage aus Figur 1 in einem betriebsbereiten Zustand;
- Figur 3: ein Transfersystem (Alpha-Port mit angedockter Beta-Komponente); und
- Figur 4: das Transfersystem aus Figur 3 in einem geöffneten Zustand.

Figur 1 zeigt eine aseptische Abfüllanlage 10. Die Abfüllanlage 10 dient dem Abfüllen eines Mediums 32 in verschließbare Behältnisse 34. Die aseptische Abfüllanlage 10 ist mit einem nach außen geschlossenen Isolationsbereich 12, der durch eine Trennwand 16 von einem Bedienbereich 14 getrennt ist, ausgebildet.

In dem Isolationsbereich 12 ist eine Abfülleinrichtung 18 angeordnet. In dem Isolationsbereich 12 ist vorliegend auch eine Handhabungseinrichtung 40 angeordnet auf die später noch im Detail eingegangen wird.

Die Abfülleinrichtung 18 umfasst eine Nadelhalteeinrichtung 19, die ausgebildet ist, um eine Abfüllnadel 20 zu halten bzw. in der die Abfüllnadel 20 zur Durchführung von Abfüllvorgängen angeordnet werden kann. Die Nadelhalteeinrichtung 19 bildet eine Halterung für die Abfüllnadel 20. Nadelhalteeinrichtung 19 kann auch derart in der Abfülleinrichtung 18 angeordnet sein, dass sie durch diese im Rahmen der Abfüllvorgänge bewegt wird.

Die Trennwand 16, durch welche der Isolationsbereich 12 von dem Bedienbereich 14 getrennt ist, umfasst ein Transfersystem 22. Das Transfersystem 22 dient dem Einbringen, insbesondere dem aseptischen Transfer, von Gegenständen von dem Bedienbereich 14 in den Isolationsbereich 12.

Das Transfersystem 22 umfasst eine austauschbare Beta-Komponente 24 und einen fest in der Trennwand 16 angeordneten Alpha-Port 27.

Die austauschbare Beta-Komponente 24 ist mit einem Beta-Flansch 26 ausgebildet (in Fig. 1 teilweise transparent dargestellt). Die austauschbare Beta-Komponente 24 umfasst weiter eine abnehmbare bzw. öffenbare Beta-Verschlusseinheit 30 (siehe bspw. Figur 2). Die Beta-Verschlusseinheit 30 ist quasi deckelartig ausgebildet.

Der fest in der Trennwand 16 angeordnete Alpha-Port 27 umfasst einen mit der Trennwand 16 verbundenen Alpha-Flansch 28 und eine Alpha-Verschlusseinheit 29, die gegenüber dem Alpha-Flansch 28 schwenkbar beweglich gelagert ist.

Die Beta-Komponente 24 ist zur Kopplung mit dem fest in der Trennwand 16 angeordneten Alpha-Port 27 ausgebildet. Zur Kopplung wird der Beta-Flansch 26 dichtend mit dem Alpha-Flansch 28 verbunden. Die Beta-Verschlusseinheit 30 wird mit der Alpha-Verschlusseinheit 29 verbunden, so dass beide dichtend mit ihren jeweiligen Außenseiten aneinander anliegen und nur gemeinsam bewegbar sind. Im verbundenen Zustand bilden Beta-Verschlusseinheit 30 und Alpha-Verschlusseinheit 29 eine Verschlusseinheit 31 des Transfersystems 22. Im geschlossenen Zustand bildet die Alpha-Verschlusseinheit 29 die dem Isolationsbereich 12 zugewandte Seite der Verschlusseinheit 31 und die Beta-Verschlusseinheit 30 die dem Isolationsbereich 12 abgewandte Seite der Verschlusseinheit 31. Die Verschlusseinheit 31 schwenkt beim Öffnen in den Isolationsbereich 12.

Zur Kopplung von Alpha-Port 27 und Beta-Komponente 24 werden diese mittels eines Bajonettverschlusses durch eine Drehbewegung der Beta-Komponente 24 miteinander verbunden. Dabei greift der Beta-Flansch 26 dichtend in den Alpha-Flansch 28 ein. Entsprechend greift die Beta-Verschlusseinheit 30 dichtend in die Alpha-Verschlusseinheit 29 ein. Andere Kopplungsarten sind ebenso im Sinne der Erfindung.

Die Beta-Komponente 24 umfasst einen über die Beta-Verschlusseinheit 30 zugänglichen und ansonsten geschlossenen Aufnahmeraum 36 und eine von dem Beta-Flansch 26 abnehmbare Ummantelung 44 des Aufnahmeraums 36. Die Ummantelung 44 ist vorliegend durch einen flexiblen Kunststoffbeutel (auch als Beta-Bag bezeichnet) gebildet. Die Ummantelung 44 kann auch durch einen formstabilen sterilisierbaren Behälter, bspw. einen Edelstahlbehälter, gebildet sein.

Die Beta-Verschlusseinheit 30 als Teil der Verschlusseinheit 31 öffnet bzw. verschließt im montierten Zustand den Aufnahmeraum 36 zum Isolationsbereich 12 hin. Die Beta-Verschlusseinheit 30 ist hierzu als rundliche deckelartige Einheit ausgebildet. Die Alpha-Verschlusseinheit 29 ist über einen Scharniermechanismus 45 schwenkbar an dem Alpha-Flansch 28 gelagert. Die Beta-Verschlusseinheit 30 ist von dem Beta-Flansch 26 abnehmbar, so dass sie, wenn sie mit der Alpha-Verschlusseinheit 29 gekoppelt ist, deren Schwenkbewegung beim Öffnen folgt. In Fig.4 ist gut erkennbar, dass das Transfersystem 22 einen Verriegelungsmechanismus 60 umfasst. Der Verriegelungsmechanismus 60 lässt sich nur dann entriegeln, wenn die Alpha-Verschlusseinheit 29 mit der Beta-Verschlusseinheit 30 gekoppelt ist.

Zum Einbringen der Abfüllnadel 20 in den Isolationsbereich 12 ist diese zunächst in der Beta-Komponente 24 in dem Aufnahmeraum 36 angeordnet. Die Abfüllnadel 20 ist mit einem Schlauch 43 verbunden, der sich aus dem Aufnahmeraum 36 heraus erstreckt und an seinem der Abfüllnadel 20 abgewandten Ende einen Steril-Verbinder 48 zur Verbindung mit einem Vorlagebehälter 46 umfasst.

In dem Aufnahmeraum 36 der Beta-Komponente 24 ist eine Halterungseinrichtung 50 zur positionsgenauen Halterung der Abfüllnadel 20 angeordnet. Die Halterungseinrichtung 50 ist, wie in Figuren 3 und 4 gut erkennbar gezeigt, an der abnehmbaren Beta-Verschlusseinheit 30 angeordnet. Ist die Beta-Komponente 24 an den Alpha-Port 27 gekoppelt und wird die Verschlusseinheit 31 geöffnet, so wird die in der Halterungseinrichtung 50 gehaltene Abfüllnadel 20 in den Isolationsbereich 12 bewegt.

Die in dem Isolationsbereich 12 angeordnete Handhabungseinrichtung 40 ist im vorliegenden Fall als Roboterarm ausgebildet. Die Handhabungseinrichtung 40 ist ausgebildet, um die Verschlusseinheit 31 (im gekoppelten Zustand miteinander verbundene Alpha-Verschlusseinheit 29 und Beta-Verschlusseinheit 30) zu öffnen und um die Abfüllnadel 20 aus der Halterungseinrichtung 50 zu entnehmen und in die Nadelhalteeinrichtung 19 einzusetzen. Nach Abschluss der Benutzung der Abfüllnadel 20 kann die Abfüllnadel 20 mittels der Handhabungseinrichtung 40 zurück in die Halterungseinrichtung 50 bewegt werden.

Die Abfüllanlage 10 umfasst eine optionale Erfassungseinheit 42, die zum maschinellen Sehen eingerichtet ist und deren Blickfeld das Transfersystem 22 und vorliegend die Nadelhalteeinrichtung 19 umfasst, so dass eine Position der Abfüllnadel 20 durch die Erfassungseinheit 42 erfasst werden kann und die Handhabungseinrichtung 40 entsprechend gesteuert bzw. geregelt werden kann, um die Abfüllnadel 20 aus der Halterungseinrichtung 50 zu entnehmen und in der Nadelhalteeinrichtung 19 zu platzieren und nach Abschluss der Verwendung diese wieder in die Halterungseinrichtung 50 zu überführen.

Beim Entnehmen der Abfüllnadel 20 wird die formflexible beutelartige Ummantelung 44 wie in Figur 2 gezeigt sozusagen gestaucht, da der Schlauch 43 in den Isolationsbereich gezogen wird.

Die Ummantelung 44 kann auch als semiformstabile Faltenbalgeinheit ausgebildet sein. Eine derartig ausgebildete Ummantelung 44 kann in Richtung zum Beta-Flansch 26 komprimierbar bzw. in ihrer Erstreckung veränderbar ausgebildet sein jedoch quer hierzu steif.

Die Verschlusseinheit 31 (bzw. die Alpha-Verschlusseinheit 29 und die mit ihr gekoppelte Beta-Verschlusseinheit 30) ist beim Öffnen in eine fixierte Offenstellung überführbar, wie sie in Figur 2 gezeigt ist. In der fixierten Offenstellung ist die Alpha-Verschlusseinheit 29 bzw. die gesamte Verschlusseinheit 31 und damit auch die Beta-Verschlusseinheit 30 und die an ihr angeordnete Halterungseinrichtung 50 in ihrer Position festgelegt.

Die Abfüllnadel 20 ist über den Schlauch 43 mittels des Steril-Verbinders 48 mit dem Vorlagebehälter 46, der das Medium 32 beinhaltet, verbunden. Der Vorlagebehälter 46 wiederum ist mittels eines behälterseitigen Steril-Verbinders 52 mit einem Schlauchabschnitt verbunden, der durch eine Peristaltikpumpe 56 hindurchgeführt ist. Zwischen der Peristaltikpumpe 56 und dem Steril-Verbinders 48 auf Seiten der Abfüllnadel 20 ist ein Medium-Filter 58 in der verbindenden Schlauchleitung angeordnet.

## Patentansprüche

1. Beta-Komponente (24) eines Transfersystems (22), das einen Aufnahmeraum (36), einen Beta-Flansch (26), eine Ummantelung (44), die den Aufnahmeraum (36) begrenzt, und eine Beta-Verschlusseinheit (30) umfasst, wobei die Beta-Verschlusseinheit (30) zum Öffnen und Schließen des Aufnahmeraums (36) abnehmbar an dem Beta-Flansch (26) angebracht ist und der Beta-Flansch (26) und die Beta-Verschlusseinheit (30) zur Kopplung mit einem Alpha-Flansch (28) und einer Alpha-Verschlusseinheit (29) eines Alpha-Ports (27) des Transfersystems (22) ausgebildet sind, **dadurch gekennzeichnet, dass** die Beta-Komponente (24) eine Halterungseinrichtung (50), zur Halterung eines Gegenstands (20), insbesondere einer Abfüllnadel (20), in einer definierten Position und Ausrichtung, aufweist, **dadurch gekennzeichnet, dass** die Halterungseinrichtung (50) an einer dem Aufnahmeraum (36) zugewandten Seite der Beta-Verschlusseinheit (30) angeordnet ist, insbesondere wobei durch die Halterungseinrichtung (50) eine Abfüllnadel (20) gehalten ist.

2. Steriler Isolationsbereich (12) mit einer Trennwand (16) durch die er von einem nichtsterilen Bedienbereich (14) getrennt ist, wobei die Trennwand (16) einen Alpha-Port (27) eines Transfersystems (22) zum Einbringen von Gegenständen (24) von dem Bedienbereich (14) in den Isolationsbereich (12) umfasst, wobei in dem Isolationsbereich (12) insbesondere eine Abfülleinrichtung (18) angeordnet ist, die ausgebildet ist, um mittels einer Abfüllnadel (20) ein Medium (32) in verschließbare Behältnisse (34) zu füllen, **dadurch gekennzeichnet, dass** an den Alpha-Port (27) eine Beta-Komponente (24) nach Anspruch 1 angekoppelt ist, wobei beim Öffnen einer Verschlusseinheit (31) des Transfersystems (22), die durch die miteinander gekoppelte Alpha-Verschlusseinheit (29) und Beta-Verschlusseinheit (30) gebildet ist, die Halterungseinrichtung (50) in das Innere des Isolationsbereichs (12) bewegt wird.

3. Abfüllanlage (10) mit einem sterilen Isolationsbereich (12) nach Anspruch 2, wobei in dem Isolationsbereich (12) eine Handhabungseinrichtung (40) angeordnet ist, die ausgebildet ist, um die Beta-Verschlusseinheit (30) und die Alpha-Verschlusseinheit (29) im miteinander gekoppelten Zustand zu öffnen und/oder um den in der Halterungseinrichtung (50) gehaltenen Gegenstand, insbesondere die Abfüllnadel (20), aus der Halterungseinrichtung (50) zu entnehmen und/oder in dieser zu platzieren.

4. Abfüllanlage (10) nach Anspruch 3, **dadurch gekennzeichnet, dass** sie eine Erfassungseinheit (42) umfasst, die zum maschinellen Sehen eingerichtet ist und deren Blickfeld wenigstens das Transfersystem (22) umfasst, so dass eine Position und/oder Ausrichtung des Gegenstands, insbesondere der Abfüllnadel (20), durch die Erfassungseinheit (42) erfasst werden kann.

5. Steriler Isolationsbereich (12) oder Abfüllanlage (10) nach dem Anspruch 2, **dadurch gekennzeichnet, dass** die Verschlusseinheit (31), die durch die miteinander gekoppelte Alpha-Verschlusseinheit (29) und Beta-Verschlusseinheit (30) gebildet ist, beim Öffnen in eine fixierte Offenstellung überführbar ist, in der ihre Position festgelegt ist.

6. Beta-Komponente (24), steriler Isolationsbereich (12) oder Abfüllanlage (10) nach einem der vorigen Ansprüche, **dadurch gekennzeichnet, dass** die Ummantelung (44) des Aufnahmeraums (36) der Beta-Komponente (24) von dem Beta-Flansch (26) abnehmbar ausgebildet ist, insbesondere wobei die Ummantelung (44) durch einen flexiblen Kunststoffbeutel gebildet ist oder durch einen formstabilen sterilisierbaren Behälter gebildet ist.

7. Beta-Komponente (24), Steriler Isolationsbereich (12) oder Abfüllanlage (10) nach einem der vorigen Ansprüche, **dadurch gekennzeichnet, dass** die Abfüllnadel (20) mit einem Schlauch (43) verbunden ist, der sich aus dem Aufnahmeraum (36) heraus erstreckt insbesondere und an seinem der Abfüllnadel (20) abgewandten Ende einen Steril-Verbinder (48) zur Verbindung mit einem Vorlagebehälter (46) umfasst.

8. Beta-Komponente (24), Steriler Isolationsbereich (12) oder Abfüllanlage (10) nach dem vorigen Anspruch, **dadurch gekennzeichnet, dass** die Beta-Komponente (24) eine Rückholeinrichtung für den Schlauch (43) umfasst, die beim Abrüsten, also beim zurückbewegen der Abfüllnadel (20) in den Aufnahmeraum (36), den Schlauch (43) ebenso zurück in den Aufnahmeraum bewegt.

9. Beta-Komponente (24), Steriler Isolationsbereich (12) oder Abfüllanlage (10) nach einem der vorigen Ansprüche, **dadurch gekennzeichnet, dass** der Beta-Flansch der Beta-Komponente (24) und der Alpha-Flansch (28) des Alpha-Ports (22) ausgebildet sind, um mit einem Bajonettverschluss miteinander verbunden zu werden und die Beta-Verschlusseinheit (30) und die Alpha-Verschlusseinheit (29) ausgebildet sind, um mit einem einen Bajonettverschluss miteinander verbunden zu werden.

10. Verfahren zum Betrieb einer Abfüllanlage (10) nach einem der vorangegangenen Ansprüche 3 bis 9, wobei das Verfahren die Schritte umfasst:
Anbringen der Beta-Komponente (24) an dem Alpha-Port (27) in der Trennwand (16), wobei die Abfüllnadel (20) im Aufnahmeraum (36) der Beta-Komponente (24) in der Halterungseinrichtung (50) angeordnet ist;
Durchführen eines Dekontaminationszyklus in dem Isolationsbereich (12);
**dadurch gekennzeichnet, dass** das
Verfahren die folgenden Schritte umfasst:
Öffnen des Transfersystems (22) mittels der Handhabungseinrichtung (40);
Entnehmen der Abfüllnadel (20) mittels der Handhabungseinrichtung (40), aus der Halterungseinrichtung (50);
Platzieren der Abfüllnadel (20) in einer Nadelhalteeinrichtung (19) der Abfülleinrichtung (18) mittels der Handhabungseinrichtung (40);
Insbesondere Entnehmen der Abfüllnadel (20) aus der Nadelhalteeinrichtung (19) der Abfülleinrichtung (18), mittels der Handhabungseinrichtung (40);
Insbesondere Platzieren der Abfüllnadel (20) in dem Aufnahmeraum (36), mittels der Handhabungseinrichtung (40), insbesondere in der Halterungseinrichtung (50).

## Claims

1. Beta-component (24) of a transfer system (22) comprising a receiving space (36), a beta-flange (26), a casing (44) defining the receiving space (36), and a beta-closure unit (30), the beta-closure unit (30) being detachably attached to the beta-flange (26) for opening and closing the receiving space (36), and the beta-flange (26) and the beta-closure unit (30) being designed for coupling to an alpha-flange (28) and an alpha-closure unit (29) of an alpha-port (27) of the transfer system (22), **characterized in that** the beta-component (24) has a holding device (50) for holding an object (20), in particular a filling needle (20), in a defined position and orientation, **characterized in that** the holding device (50) is arranged on a side of the beta-closure unit (30) facing the receiving space (36), in particular a filling needle (20) being held by the holding device (50).

2. Sterile isolation region (12) having a partition (16) by which it is separated from a non-sterile operating region (14), the partition (16) comprising an alpha-port (27) of a transfer system (22) for introducing objects (24) from the operating region (14) into the isolation region (12), in particular a filling device (18) being arranged in the isolation region (12), which filling device is designed to fill a medium (32) into closable containers (34) by means of a filling needle (20), **characterized in that** a beta-component (24) according to claim 1 is coupled to the alpha-port (27), the holding device (50) being moved into the interior of the isolation region (12) upon opening of a closure unit (31) of the transfer system (22), which is formed by the alpha-closure unit (29) and beta-closure unit (30) coupled to each other.

3. Filling system (10) comprising a sterile isolation region (12) according to claim 2, wherein a handling device (40) is arranged in the isolation region (12), which handling device is designed to open the beta-closure unit (30) and the alpha-closure unit (29) in the coupled state and/or to remove the object held in the holding device (50), in particular the filling needle (20), from the holding device (50) and/or to place it therein.

4. Filling system (10) according to claim 3, **characterized in that** it comprises a detection unit (42) which is set up for machine vision and the field of view of which comprises at least the transfer system (22), so that a position and/or orientation of the object, in particular of the filling needle (20), can be detected by the detection unit (42).

5. Sterile isolation region (12) or filling system (10) according to claim 2, **characterized in that** the closure unit (31), which is formed by the alpha-closure unit (29) and beta-closure unit (30) coupled to each other, can be transferred into a fixed open position during opening, in which its position is determined.

6. Beta-component (24), sterile isolation region (12) or filling system (10) according to any of the preceding claims, **characterized in that** the casing (44) of the receiving space (36) of the beta-component (24) is designed to be detachable from the beta-flange (26), in particular the casing (44) being formed by a flexible plastic bag or being formed by a dimensionally stable, sterilizable container.

7. Beta-component (24), sterile isolation region (12) or filling system (10) according to any of the preceding claims, **characterized in that** the filling needle (20) is connected to a tube (43) which extends out of the receiving space (36) and in particular comprises, at its end facing away from the filling needle (20), a sterile-connector (48) for connection to a feed tank (46).

8. Beta-component (24), sterile isolation region (12) or filling system (10) according to the previous claim, **characterized in that** the beta-component (24) comprises a return device for the tube (43), which, during teardown, i.e. when the filling needle (20) is moved back into the receiving space (36), also moves the tube (43) back into the receiving space.

9. Beta-component (24), sterile isolation region (12) or filling system (10) according to any of the preceding claims, **characterized in that** the beta-flange of the beta-component (24) and the alpha-flange (28) of the alpha-port (22) are designed to be connected to each other with a bayonet lock and the beta-closure unit (30) and the alpha-closure unit (29) are designed to be connected to each other with a bayonet lock.

10. Method for operating a filling system (10) according to any of the preceding claims 3 to 9, the method comprising the steps of: attaching the beta-component (24) to the alpha-port (27) in the partition (16), the filling needle (20) being arranged in the receiving space (36) of the beta-component (24) in the holding device (50); performing a decontamination cycle in the isolation region (12);
**characterized in that** the method comprises the following steps:
opening the transfer system (22) by means of the handling device (40);
removing the filling needle (20) from the holding device (50) by means of the handling device (40);
placing the filling needle (20) in a needle holding device (19) of the filling device (18) by means of the handling device (40);
in particular, removing the filling needle (20) from the needle holding device (19) of the filling device (18) by means of the handling device (40);
in particular, placing the filling needle (20) in the receiving space (36) by means of the handling device (40), in particular in the holding device (50).

## Revendications

1. Composant bêta (24) d'un système de transfert (22) comprenant un espace de réception (36), une bride bêta (26), une enveloppe (44) délimitant l'espace de réception (36), et une unité de fermeture bêta (30), dans lequel l'unité de fermeture bêta (30) est montée de manière à pouvoir être retirée sur la bride bêta (26) pour ouvrir et fermer l'espace de réception (36), et la bride bêta (26) et l'unité de fermeture bêta (30) sont conçues pour être accouplées à une bride alpha (28) et à une unité de fermeture alpha (29) d'un port alpha (27) du système de transfert (22), **caractérisé en ce que** le composant bêta (24) présente un dispositif de maintien (50) permettant de maintenir un objet (20), en particulier une aiguille de remplissage (20), dans une position et une orientation définies, **caractérisé en ce que** le dispositif de maintien (50) est disposé sur un côté de l'unité de fermeture bêta (30) orienté vers l'espace de réception (36), en particulier dans lequel une aiguille de remplissage (20) est maintenue par le dispositif de maintien (50).

2. Zone d'isolation (12) stérile comportant une paroi de séparation (16) au moyen de laquelle elle est séparée d'une zone de service(14) non stérile , dans laquelle la paroi de séparation (16) comprend un port alpha (27) d'un système de transfert (22) pour l'introduction d'objets (24) depuis la zone de service (14) dans la zone d'isolation (12), dans laquelle un dispositif de remplissage (18) est en particulier disposé dans la zone d'isolation (12), lequel est conçu pour remplir des récipients (34) pouvant être fermés d'un milieu (32) au moyen d'une aiguille de remplissage (20), **caractérisée en ce qu'**un composant bêta (24) selon la revendication 1 est accouplé au port alpha (27), dans laquelle le dispositif de maintien (50) est déplacé à l'intérieur de la zone d'isolation (12) lors de l'ouverture d'une unité de fermeture (31) du système de transfert (22) qui est formée par l'unité de fermeture alpha (29) et l'unité de fermeture bêta (30) accouplées entre elles.

3. Installation de remplissage (10) comportant une zone d'isolation (12) stérile selon la revendication 2, dans laquelle un dispositif de manipulation (40) est disposé dans la zone d'isolation (12), lequel est conçu pour ouvrir l'unité de fermeture bêta (30) et l'unité de fermeture alpha (29) à l'état accouplé l'une à l'autre et/ou pour retirer l'objet maintenu dans le dispositif de maintien (50), en particulier l'aiguille de remplissage (20), du dispositif de maintien (50) et/ou pour le placer dans celui-ci.

4. Installation de remplissage (10) selon la revendication 3,
**caractérisée en ce qu'**elle comprend une unité de détection (42) qui est configurée pour voir de manière mécanique et dont le champ de vision comprend au moins le système de transfert (22), de sorte qu'une position et/ou une orientation de l'objet, en particulier de l'aiguille de remplissage (20), peuvent être détectées par l'unité de détection (42).

5. Zone d'isolation (12) stérile ou installation de remplissage (10) selon la revendication 2, **caractérisée en ce que** l'unité de fermeture (31) qui est formée par l'unité de fermeture alpha (29) et l'unité de fermeture bêta (30) accouplées l'une à l'autre peut être transférée, lors de l'ouverture, dans une position ouverte fixe dans laquelle sa position est déterminée.

6. Composant bêta (24), zone d'isolation (12) stérile ou installation de remplissage (10) selon l'une des revendications précédentes,
**caractérisé en ce que** l'enveloppe (44) de l'espace de réception (36) du composant bêta (24) est réalisée de manière à pouvoir être retirée de la bride bêta (26), en particulier dans lequel l'enveloppe (44) est formée par un sac en matière plastique flexible ou est formée par un récipient pouvant être stérilisé indéformable.

7. Composant bêta (24), zone d'isolation (12) stérile ou installation de remplissage (10) selon l'une des revendications précédentes,
**caractérisé en ce que** l'aiguille de remplissage (20) est reliée à un tuyau (43) qui s'étend hors de l'espace de réception (36), en particulier, et comprend à son extrémité opposée à l'aiguille de remplissage (20) un moyen de liaison stérile (48) pour la liaison avec un récipient de stockage (46).

8. Composant bêta (24), zone d'isolation (12) stérile ou installation de remplissage (10) selon la revendication précédente, **caractérisé en ce que** le composant bêta (24) comprend un dispositif de rappel pour le tuyau (43), lequel dispositif de rappel, lors du rappel, c'est-à-dire lors du retour de l'aiguille de remplissage (20) dans l'espace de réception (36), ramène également le tuyau (43) dans l'espace de réception.

9. Composant bêta (24), zone d'isolation (12) stérile ou installation de remplissage (10) selon l'une des revendications précédentes,
**caractérisé en ce que** la bride bêta du composant bêta (24) et la bride alpha (28) du port alpha (22) sont conçues pour être reliées l'une à l'autre au moyen d'une fermeture à baïonnette et l'unité de fermeture bêta (30) et l'unité de fermeture alpha (29) sont conçues pour être reliées l'une à l'autre au moyen d'une fermeture à baïonnette.

10. Procédé permettant de faire fonctionner une installation de remplissage (10) selon l'une des revendications 3 à 9 précédentes, dans lequel le procédé comprend les étapes consistant à :
fixer le composant bêta (24) au port alpha (27) dans la paroi de séparation (16), dans lequel l'aiguille de remplissage (20) est disposée dans l'espace de réception (36) du composant bêta (24) dans le dispositif de maintien (50) ;
exécuter un cycle de décontamination dans la zone d'isolation (12) ;
**caractérisé en ce que** le procédé comprend les étapes suivantes :
ouverture du système de transfert (22) au moyen du dispositif de manipulation (40) ;
retrait de l'aiguille de remplissage (20) hors du dispositif de maintien (50) au moyen du dispositif de manipulation (40) ;
placement de l'aiguille de remplissage (20) dans un dispositif de maintien d'aiguille (19) du dispositif de remplissage (18) au moyen du dispositif de manipulation (40) ;
en particulier, retrait de l'aiguille de remplissage (20) du dispositif de maintien d'aiguille (19) du dispositif de remplissage (18) au moyen du dispositif de manipulation (40) ;
en particulier, placement de l'aiguille de remplissage (20) dans l'espace de réception (36), en particulier dans le dispositif de maintien (50), au moyen du dispositif de manipulation (40).
